# EUROPÄISCHE PATENTANMELDUNG

(11) **EP 1 506 822 A1**
(43) Veröffentlichungstag der Anmeldung: **16.02.2005**
(21) Anmeldenummer: 03022543.7
(22) Anmeldetag: 02.10.2003
(51) Int. Cl.: B21D 19/00

(54) **Verfahren und Vorrichtung zur Herstellung einer geordneten Packung**

(30) Priorität: 12.08.2003 DE 10337073
(71) Anmelder: Linde Aktiengesellschaft, 65189 Wiesbaden (DE)
(72) Erfinder: Bender, Peter, 81371 München (DE); Ranke, Harald, Dr., 82343 Pöcking (DE)
(74) Vertreter: Gellner, Bernd, Dr.

(57) **Zusammenfassung**

Die Erfindung betrifft ein Verfahren und eine Vorrichtung zur Herstellung einer profilierten Folie, wobei die Folie mit einer Wellung versehen wird, die schräg zu den Rändern der Folie verläuft und einen im Wesentlichen konstanten Neigungswinkel besitzt. Zumindest ein Randbereich der Folie wird mittels eines stempelförmigen Umformwerkzeuges (6) umgeformt, welches abwechselnd mit dem Randbereich in Kontakt gebracht und von dem Randbereich entfernt wird.

## Beschreibung

Die Erfindung betrifft ein Verfahren zur Herstellung einer profilierten Folie, wobei die Folie mit einer Wellung versehen wird, die schräg zu den Rändern der Folie verläuft und einen im Wesentlichen konstanten Neigungswinkel besitzt, und wobei zumindest ein Randbereich der mit der Wellung versehenen Folie umgeformt wird. Ferner bezieht sich die Erfindung auf ein Verfahren zur Herstellung einer geordneten Packung, wobei zumindest ein Randbereich einer mit einer Wellung versehenen Folie umgeformt wird und eine Vielzahl derart umgeformter Folien parallel zueinander angeordnet werden. Außerdem betrifft die Erfindung eine entsprechende Vorrichtung zur Herstellung einer profilierten Folie mit einer ersten Umformeinheit, um die Folie mit einer Wellung zu versehen, und mit einer zweiten Umformeinheit zum Umformen mindestens eines Randbereichs der Folie.

In Trennkolonnen werden zum Stoff- und/oder Wärmeaustausch zweier Fluide häufig geordnete Packungen eingesetzt. Solche Packungen weisen mehrere senkrecht angeordnete Packungsbleche auf, die zumindest teilweise eine schräg von oben nach unten verlaufende Wellung besitzen. Unter Wellung wird im Folgenden jegliche dem Packungsblech aufgeprägte Struktur verstanden, die für eine Flüssigkeit, die auf die Packung aufgegeben wird, Strömungskanäle bildet. Derartige Strömungskanäle können durch Falten, Knicken, Biegen oder sonstige Strukturierung der Bleche erzeugt werden. Die einzelnen Packungsbleche werden innerhalb der Packung so nebeneinander angeordnet, dass sich die schräg verlaufenden Strömungskanäle benachbarter Packungsbleche kreuzen.

Es ist bekannt, dass sich der Durchsatz von solchen geordneten Packungen durch eine Verbesserung der Flüssigkeitsdrainage im Bereich der Packungsblechunterkanten deutlich erhöhen lässt.

Werden mehrere Packungen übereinander angeordnet, so werden diese, um die Flüssigkeit gleichmäßiger in der Kolonne zu verteilen, in der Regel so orientiert, dass deren Strömungskanäle jeweils um 90° gegeneinander gedreht sind. Dies hat jedoch den Nachteil, dass der Strömungswiderstand für das durch die Packung strömende Gas an der Stoßstelle zweier übereinander angeordneter Packungen besonders hoch wird, da das aus der unteren Packung nach oben strömende Gas seine Richtung in die neue Faltrichtung ändern muss, um in die Strömungskanäle der oberen Packung zu gelangen.

Gleichzeitig ist der hydraulische Querschnitt an der Stoßstelle deutlich reduziert. Durch die Wechselwirkung mit der nach unten ablaufenden Flüssigkeit staut sich an der Unterkante der oberen Packung Flüssigkeit auf, die den hydraulischen Querschnitt verengt.

Es sind verschiedene Methoden bekannt, um diese Probleme zu verringern und die Kapazität einer geordneten Packung zu erhöhen. So wird in der EP 0 707 885 A1 vorgeschlagen, den unteren oder oberen Randbereich der Packungsbleche mit senkrechten Kanälen zu versehen. An der Stoßstelle zweier übereinander angeordneter Packungen muss dann das nach oben strömende Gas seine Strömungsrichtung weniger oder überhaupt nicht ändern, so dass der Strömungswiderstand deutlich reduziert wird.

In der EP 1 044 787 B1 wird ein Verfahren zur Herstellung einer derartigen Packung mit senkrechtem Verlauf der Kanäle am Packungsrand beschrieben. Ein planer Folienstreifen wird zu einer Formgebungseinheit gefördert und plissiert, wobei Kanten entstehen, die einen konstanten Neigungswinkel zu den Rändern des Folienstreifens besitzen. In einer weiteren Formgebungseinheit werden in Randzonen des Folienstreifens mittels eines Walzenpaares die Kanten durch plastische Verformung beseitigt und simultan durch gekrümmte Kanten ersetzt, deren Neigungswinkel von der Mittelzone zu den Rändern des Folienstreifens kontinuierlich zunehmen.

Mit dem vorgeschlagenen Verfahren können jedoch in einem Umformungsschritt nur zwei unmittelbar benachbarte Kanten umgeformt werden. Sobald eine bei der Umformung gebildete Kante eine benachbarte Kante des ursprünglichen Folienstreifens kreuzt, ist ein weiterer Umformschritt notwendig. Durch die mehrfache Umformung des Randbereichs ist es schwierig, die ursprüngliche Taktgeschwindigkeit der Fertigungsstraße zu halten.

Aus der US 2002/0112811 A1 ist ebenfalls ein Verfahren zur Herstellung von Packungsblechen bekannt, die eine Kanalstruktur aufweisen, bei der die Kanäle im oberen und unteren Randbereich des Packungsblechs senkrecht und dazwischen schräg zu den oberen und unteren Packungsrändem verlaufen. Bei diesem Verfahren wird ein ebenes Packungsblech schrittweise durch zwei sich relativ zueinander oszillierend bewegende Stempel, die jeweils die gewünschte Modifikation des Packungsbleches wiedergeben, umgeformt.

Da bei diesem Verfahren das Packungsblech auf ein Mal über seine ganze Breite umgeformt wird, können in einem Umformungsschritt nur wenige Kanäle dem Packungsblech eingeprägt werden. Ansonsten würden zu starke Verformungen des Packungsblechs auftreten. Es sind daher eine große Anzahl von Umformungsschritten notwendig, um das gesamte Blech mit der Kanalstruktur zu versehen.

Aufgabe vorliegender Erfindung ist es deshalb, ein Verfahren aufzuzeigen, welches es erlaubt, gewellte Packungsbleche mit einem modifizierten Randbereich sowie solche Packungsbleche aufweisende Packungen annähernd gleich schnell herzustellen wie übliche Packungsbleche beziehungsweise übliche Packungen ohne Modifikationen. Ferner soll eine hierfür geeignete Vorrichtung zur Verfügung gestellt werden.

Diese Aufgabe wird erfindungsgemäß durch ein Verfahren der eingangs genannten Art gelöst, wobei der Randbereich mittels eines stempelförmigen Umformwerkzeuges umgeformt wird, welches abwechselnd mit dem Randbereich in Kontakt gebracht und von dem Randbereich entfernt wird.

Zur Herstellung einer geordneten Packung wird erfindungsgemäß zumindest ein Randbereich einer mit einer Wellung versehenen Folie mittels eines stempelförmigen Umformwerkzeuges umgeformt, welches abwechselnd mit dem Randbereich in Kontakt gebracht und von dem Randbereich entfernt wird, und eine Vielzahl derart umgeformter Folien werden parallel zueinander angeordnet.

Hierbei kann es günstig sein, zunächst den Randbereich der Folie erfindungsgemäß umzuformen und anschließend die Folie entsprechend der Größe des gewünschten Packungselementes in einzelne Teilstücke zu teilen. Es hat sich aber auch als vorteilhaft erwiesen, erst die gewünschten Teilstücke von der gewellten Folie abzulängen und anschließend den Randbereich erfindungsgemäß umzuformen. Beispielsweise kann die Umformung des Randbereichs unmittelbar vor dem Stapeln der Teilstücke erfolgen.

Das Abtrennen des Teilstücks erfolgt vorzugsweise gleichzeitig mit der Umformung des Randbereichs eines anderen Folienstücks. Während das stempelförmige Umformwerkzeug auf einen bestimmten Randbereich der Folie einwirkt, wird gleichzeitig ein anderes Teilstück von der Folie abgeschnitten. Dadurch dass die Umformung des Randbereichs gleichzeitig mit dem ohnehin notwendigen Abschneiden eines Teilstücks der Folie geschieht, ist die für die erfindungsgemäße Herstellung benötigte Zeit nicht oder nur unwesentlich größer als die für die Herstellung einer Folie ohne umgeformten Randbereich benötigte Zeit.

Eine erfindungsgemäß geeignete Vorrichtung zur Herstellung einer profilierten Folie besitzt eine erste Umformeinheit, um die Folie mit einer Wellung zu versehen, sowie eine zweite Umformeinheit zum Umformen mindestens eines Randbereichs der Folie. Erfindungsgemäß ist die zweite Umformeinheit als stempelförmiges Umformwerkzeug ausgebildet, welches abwechselnd mit dem Randbereich in Kontakt gebracht und von dem Randbereich entfernt wird.

Unter Randbereich wird ein streifenförmiger, parallel zu einer Kante der Folie verlaufender Teil der Folie verstanden. Die Größe des Randbereichs kann variieren, vorzugsweise nimmt dieser jedoch höchstens 10%, bevorzugt höchstens 5 % der Folie ein. Der Bereich der Folie zwischen den beiden Randbereichen oder, wenn nur ein Randbereich umgeformt werden soll, der Bereich zwischen diesem Randbereich und dem gegenüber liegenden Rand der Folie wird als Hauptbereich bezeichnet.

Die Bezeichnungen "oben" bzw. "unten" beziehen sich im Folgenden auf die Strömungsrichtung der Flüssigkeit durch die Packung nach deren bestimmungsgemäßem Einbau in beispielsweise eine Stoffaustauschkolonne. Der obere Randbereich erstreckt sich somit entlang der Packungsblechkante, über die die Flüssigkeit in die durch die Bleche gebildeten Strömungskanäle eintritt, und der untere Randbereich entsprechend entlang der Blechkante, über die die Flüssigkeit die Strömungskanäle wieder verlässt.

Die Erfindung eignet sich insbesondere zur Herstellung strukturierter Folien aus Metall. Aus diesem Grund werden im Folgenden die Begriffe "Folie" und "Packungsblech" teilweise synonym verwendet. Diese Formulierung soll aber keine Beschränkung der Erfindung auf die Strukturierung von Metallfolien darstellen. Das erfindungsgemäße Verfahren ist ebenso geeignet, um Folien aus anderen Materialien, beispielsweise Kunststoff, umzuformen.

Erfindungsgemäß wird eine profilierte Folie, insbesondere ein Packungsblech für eine geordnete Packung, mit einer Wellung versehen, die schräg zu den Rändern der Folie verläuft und einen im Wesentlichen konstanten Neigungswinkel zu den Rändern besitzt. Vorzugsweise setzt sich die Wellung bis in die Randbereiche der Folie fort. Es ist aber auch möglich, nur den Hauptbereich der Folie mit der Wellung zu versehen und die Randbereiche in diesem Verfahrensschritt nicht zu strukturieren.

Zumindest ein Randbereich der mit der Wellung versehenen Folie wird mittels eines stempelförmigen Umformwerkzeuges umgeformt. Das Umformwerkzeug ist als eine Art Stempel ausgeführt und gibt die gewünschte Modifikation des Randbereichs der Folie wieder. Das Umformwerkzeug wird auf die Folie gepresst, wodurch die Struktur der Folie in dem Randbereich durch die mechanische Krafteinwirkung verändert wird. Anschließend wird das Umformwerkzeug wieder von der Folie abgehoben und das Umformwerkzeug und die Folie werden in der Folienebene relativ zueinander bewegt, so dass ein weiterer Teil der Folie mit Hilfe des Umformwerkzeugs modifiziert werden kann.

Die erfindungsgemäß gefertigten, gewellten Folien mit modifiziertem Randbereich werden zur Herstellung einer geordneten Packung parallel zueinander angeordnet und in der Regel miteinander verbunden. Die einzelnen Folien oder Packungsbleche weisen dann einen Hauptbereich mit durch die aufgebrachte Wellung gebildeten Strömungskanälen sowie einen oder zwei Randbereiche auf, in denen die Struktur der Folie, von der im Hauptbereich abweicht.

Vorzugsweise wird auch die Wellung im Hauptbereich, die einen im Wesentlichen konstanten Neigungswinkel besitzt, mittels eines stempelförmigen Umformwerkzeuges hergestellt. Anstelle eines stempelförmigen Umformwerkzeugs können hierfür aber auch, analog zu dem eingangs erwähnten Verfahren der EP 1 044 787 B1, eine oder mehrere profilierte Walzen eingesetzt werden, die über die als Ausgangsmaterial verwendete Folie gerollt werden und dabei das auf den Walzen befindliche Profil auf den Hauptbereich der Folie übertragen.

Von den verschiedenen Möglichkeiten, den Randbereich zu modifizieren, um den Strömungswiderstand für das in eine Packungsschicht eintretende Gas zu verringern, hat sich insbesondere eine Modifikation des Neigungswinkels der Wellung bewährt. Vorzugsweise wird der Randbereich so umgeformt, dass im Randbereich der Neigungswinkel der Wellung zu dem den Randbereich begrenzenden Folienrand größer als der konstante Neigungswinkel der Wellung vor der Umformung ist. Bevorzugt beträgt der Neigungswinkel der Wellung im Randbereich mehr als 80°, besonders bevorzugt etwa 90°.

Wie eingangs erwähnt, werden in einer Rektifizierkolonne häufig mehrere Packungsschichten übereinander angeordnet, wobei es an der Stoßstelle zweier Packungsschichten zu einem erhöhten Gasströmungswiderstand kommt. Strömungstechnisch besonders günstig ist es daher, wenn beide aneinandergrenzenden Randbereiche der Packungsbleche zweier Packungsschichten erfindungsgemäß umgeformt werden. Durch geeignete Umformung der Randbereiche kann der Widerstand für das aus den durch die Wellung in der unteren Packungsschicht gebildeten Kanälen austretende Gas und in die Kanäle der darüber liegenden Packungsschicht eintretende Gas erheblich verringert werden.

Fertigungstechnisch ist es dagegen häufig günstiger, wenn nur ein Randbereich der Folie erfindungsgemäß umgeformt wird. Es hat sich gezeigt, dass die strömungstechnischen Vorteile auch dann großenteils erreicht werden können, wenn von zwei aneinanderstoßenden Randbereichen zweier Packungsschichten nur einer, vorzugsweise der untere, erfindungsgemäß umgeformt wird.

Von Vorteil wird die Folie vor der Umformung des Randbereichs mit einer Lochung und/oder einer Feinprofilierung versehen, um den Wirkungsgrad der aus der Folie hergestellten Packung zu vergrößern.

Erfindungsgemäß wird die Folie bzw. das Packungsblech in zwei Schritten strukturiert. Zunächst wird auf die gesamte Breite der Folie oder zumindest auf den Hauptbereich der Folie eine Wellung mit schräg zum Folienrand verlaufenden Kanälen aufgebracht. In einem zweiten Schritt wird zumindest einer der beiden Randbereiche, der obere und/oder der untere Randbereich, mittels eines stempelförmigen Umformwerkzeuges modifiziert.

Die Erfindung nutzt die Möglichkeit, mit Hilfe eines stempelförmigen Umformwerkzeuges einen größeren Abschnitt der Folie auf ein Mal umformen zu können. Theoretisch können mit einem einzigen Stempelvorgang beliebig lange Randbereiche umgeformt werden. In der Praxis werden vorzugsweise Stempel eingesetzt, die den Randbereich auf einer Länge zwischen 0,5 m und 1,5 m umformen können.

Der Gefahr, dass sich die Folie dabei in unbeabsichtigter Weise zu stark verformt, wird dadurch begegnet, dass die Folie nicht über deren gesamte Breite, sondern nur in einem Randbereich umgeformt wird. Die Erfindung ermöglicht so, eine definierte Strukturierung der Folie, insbesondere eine definierte Umformung zumindest eines Randbereichs der Folie, mit hoher Taktgeschwindigkeit.

Von Vorteil durchläuft die Folie eine erste Umformeinheit, in der die Folie mit der Wellung versehen wird, und unmittelbar anschließend werden der oder die Randbereiche erfindungsgemäß umgeformt. Die Fertigungsgeschwindigkeit wird im Vergleich zur Herstellung einer Packung ohne modifizierten Randbereich nicht oder nur unwesentlich verringert.

Die Erfindung sowie weitere Einzelheiten der Erfindung werden im Folgenden anhand von den in den Zeichnungen dargestellten Ausführungsbeispielen näher erläutert. Hierbei zeigt
- Figur 1: die Draufsicht auf eine Anlage zur erfindungsgemäßen Herstellung eines Packungsblechs und
- Figur 2: den Ablauf eines alternativen Herstellungsverfahrens gemäß der Erfindung.

In Figur 1 ist eine Anlage zur Herstellung von Packungsblechen gezeigt. Zur Herstellung einer geordneten Packung werden eine Vielzahl solcher Packungsbleche nach ihrer Strukturierung parallel zueinander angeordnet.

Als Ausgangsmaterial wird ein gelochtes Aluminiumblech 1 eingesetzt. Das Aluminiumblech 1 wird von einer Rolle abgerollt und einer ersten Umformeinheit 2 zugeführt. In der Umformeinheit 2 wird das Aluminiumblech mit einer beispielsweise dreieckigen oder sinusförmigen Wellung versehen. Die Wellung des Bleches 1 kann entweder durch ein stempelförmiges Umformwerkzeug oder mittels eines Walzverfahrens erfolgen.

Bei ersterem Verfahren wird das Blech 1 schrittweise der Umformeinheit 2 zugeführt, dann wird mittels des stempelförmigen Umformwerkzeugs dem Blech die Wellung aufgeprägt und anschließend wird das Blech ein Stück weiterbefördert, so dass das soeben gewellte Teilstück die Umformeinheit verlässt und ein noch ungewelltes Teilstück in die Umformeinheit eintritt.

Das die Umformeinheit 2 verlassende Blech 3 weist unter einem im Wesentlichen konstanten Winkel von beispielsweise 45° oder 60° schräg zum Blechrand 4 verlaufende Kanäle auf. Die Wellung erstreckt sich über die gesamte Breite des Bleches 3, das heißt vom Blechrand 4 bis zum gegenüberliegenden Blechrand 5.

Erfindungsgemäß wird das Aluminiumblech 1 in zwei Schritten verformt. Der ersten Umformeinheit 2 ist daher ein Umformwerkzeug 6 nachgeschaltet, um die Struktur des bereits gewellten Bleches 3 zu modifizieren. Das gewellte Blech 3 wird hierzu in einem schmalen Randbereich entlang des Blechrandes 4, der etwa 1 bis 5 % der Gesamtbreite des Bleches 1, 3 ausmacht, mit dem Umformwerkzeug 6 bearbeitet.

Das Umformwerkzeug 6 ist als eine Art Stempel ausgebildet, der auf das Blech 3 gepresst wird und die bereits vorhandene Struktur des Bleches 3 modifiziert. Durch das Umformwerkzeug 6 wird der Randbereich entlang des Randes 4 so modifiziert, dass der Neigungswinkel der Kanäle von z. B. etwa 45° oder 60° allmählich, das heißt mit einem technisch realisierbaren Radius, in einen Winkel von ungefähr 90° zum Blechrand 4 übergeht.

Nach dem Verlassen der Umformeinheit 6 liegt ein strukturiertes Blech 7 vor, welches über den größten Teil seiner Breite eine Wellung mit einem konstanten Neigungswinkel von 45° oder 60° zum Blechrand 4 besitzt, in einem Randstreifen entlang des Randes 4 aber so modifiziert ist, dass der Neigungswinkel der Kanäle allmählich in die Senkrechte übergeht.

Mit Hilfe des Schneidmessers 8 werden anschließend von dem Blech 7 entsprechend der gewünschten Packungsblechgröße Teilstücke 9 abgeschnitten. Vorzugsweise erfolgt das Abschneiden eines Teilstücks 9 gleichzeitig mit dem Aufdrücken des Stempels 6 auf das Blech 3. Auf diese Weise wird die Taktgeschwindigkeit der Packungsblech-Fertigung durch die zusätzliche erfindungsgemäße Modifikation nicht beeinflusst. Ein Packungsblech, welches erfindungsgemäß in zwei Schritten umgeformt wurde, ist somit genauso schnell fertigbar wie ein herkömmliches Packungsblech, welches nur in einem einzigen Umformschritt strukturiert wurde.

Es ist ebenso möglich, nicht nur den Streifen entlang des Randes 4, sondern beide Randbereiche entlang der Blechränder 4 und 5 umzuformen. In diesem Fall kann der Umformeinheit 6 eine weitere Umformeinheit nachgeschaltet oder parallelgeschaltet sein, um den an den Folienrand 5 angrenzenden Randbereich umzuformen. Vorzugsweise wirken in diesem Fall die Umformeinheit 6 sowie die weitere Umformeinheit gleichzeitig auf die Folie ein, um die Taktgeschwindigkeit der Herstellung nicht zu verringern. Allgemein ist es günstig, wenn alle nicht kontinuierlich arbeitenden Vorrichtungen möglichst gleichzeitig auf die Folie - in der Regel auf verschiedene Teilstücke oder Abschnitte der Folie - einwirken.

Zur Herstellung einer geordneten Packung werden mehrere Teilstücke 9 parallel zueinander angeordnet, wobei sich, gegebenenfalls abgesehen von dem oder von den Randbereichen, die Kanäle benachbarter Packungsbleche 9 kreuzen. Derartige Packungen werden beispielsweise zum Stoff- und Wärmeaustausch in einer Rektifiziersäule einer Tieftemperaturluftzerlegungsanlage eingesetzt.

Figur 2 zeigt ein alternatives Verfahren zur Herstellung einer geordneten Packung. Gleiche Bezugszeichen beziehen sich in beiden Figuren auf gleiche Elemente. Das Ausgangsblech 1 wird wiederum mittels einer Umformeinheit 2 mit einer schrägen Wellung versehen. Entsprechend der gewünschten Packungsgröße werden anschließend von dem gewellten Blech 3 mit einem Schneidwerkzeug 8 Teilstücke 9 abgetrennt.

Im nächsten Verfahrensschritt wird jedes zweite Teilstück 9b gewendet, so dass die Wellungen aufeinander folgender Teilstücke 9a, 9b entgegengesetzt verlaufen. Ein stempelförmig ausgebildetes Umformwerkzeug 6 formt den unteren Randbereich 4 jedes Teilstücks 9, 9a, 9b so um, dass die Wellungen in dem Randbereich im Wesentlichen senkrecht zur unteren Kante 4 des Teilstücks 9, 9a, 9b ausgerichtet sind. Schließlich werden die erfindungsgemäß umgeformten Bleche 9, 9a, 9b abwechselnd aufeinander gestapelt, so dass sich die Wellungen benachbarter Bleche 9a, 9b kreuzen.

## Patentansprüche

1. Verfahren zur Herstellung einer profilierten Folie, wobei die Folie mit einer Wellung versehen wird, die schräg zu den Rändern der Folie verläuft und einen im Wesentlichen konstanten Neigungswinkel besitzt, und wobei zumindest ein Randbereich der mit der Wellung versehenen Folie umgeformt wird, **dadurch gekennzeichnet, dass** der Randbereich mittels eines stempelförmigen Umformwerkzeuges (6) umgeformt wird, welches abwechselnd mit dem Randbereich in Kontakt gebracht und von dem Randbereich entfernt wird.

2. Verfahren nach Anspruch 1, **dadurch gekennzeichnet, dass** die Folie (1) mittels eines stempelförmigen Umformwerkzeuges (2) mit der Wellung (3) versehen wird.

3. Verfahren nach Anspruch 1, **dadurch gekennzeichnet, dass** die Folie (1) mittels einer oder mehrerer profilierter Walzen mit der Wellung (3) versehen wird.

4. Verfahren nach einem der Ansprüche 1 bis 3, **dadurch gekennzeichnet, dass** die Wellung in dem Randbereich so umgeformt wird, dass deren Neigungswinkel zu dem den Randbereich begrenzenden Folienrand (4) größer als der konstante Neigungswinkel der Wellung (3) vor der Umformung ist.

5. Verfahren nach Anspruch 4, **dadurch gekennzeichnet, dass** der Neigungswinkel der Wellung im Randbereich mehr als 80°, vorzugsweise etwa 90°, beträgt.

6. Verfahren nach einem der Ansprüche 1 bis 5, **dadurch gekennzeichnet, dass** zwei gegenüberliegende Randbereiche der Folie umgeformt werden.

7. Verfahren nach Anspruch einem der Ansprüche 1 bis 5, **dadurch gekennzeichnet, dass** nur ein Randbereich der Folie (3) umgeformt wird.

8. Verfahren nach einem der Ansprüche 1 bis 7, **dadurch gekennzeichnet, dass** die Folie vor der Umformung des Randbereichs mit einer Lochung und/oder einer Feinprofilierung versehen wird.

9. Verfahren nach einem der Ansprüche 1 bis 8, **dadurch gekennzeichnet, dass** nach der Umformung des Randbereichs von der Folie ein Teilstück abgeschnitten wird, wobei das Abschneiden des Teilstücks gleichzeitig mit der Umformung eines Randbereichs erfolgt.

10. Verfahren zur Herstellung einer geordneten Packung, wobei zumindest ein Randbereich einer mit einer Wellung versehenen Folie umgeformt wird und eine Vielzahl derart umgeformter Folien parallel zueinander angeordnet werden, **dadurch gekennzeichnet, dass** der Randbereich mittels eines stempelförmigen Umformwerkzeuges (6) umgeformt wird, welches abwechselnd mit dem Randbereich in Kontakt gebracht und von dem Randbereich entfernt wird.

11. Verfahren nach Anspruch 10, **dadurch gekennzeichnet, dass** zunächst der Randbereich der Folie (3) umgeformt, anschließend Teilstücke (9) von der Folie abgeschnitten und dann die Teilstücke parallel zueinander angeordnet werden.

12. Verfahren nach Anspruch 10, **dadurch gekennzeichnet, dass** zunächst Teilstücke (9) von der Folie abgeschnitten werden, anschließend der Randbereich der Teilstücke (9, 9a, 9b) umgeformt wird und dann die Teilstücke (9, 9a, 9b) aufeinander gestapelt werden.

13. Vorrichtung zur Herstellung einer profilierten Folie mit einer ersten Umformeinheit, um die Folie mit einer Wellung zu versehen, und mit einer zweiten Umformeinheit zum Umformen mindestens eines Randbereichs der Folie, **dadurch gekennzeichnet, dass** die zweite Umformeinheit (6) als stempelförmiges Umformwerkzeug ausgebildet ist, welches abwechselnd mit dem Randbereich in Kontakt gebracht und von dem Randbereich entfernt wird.

14. Vorrichtung nach Anspruch 13, **dadurch gekennzeichnet, dass** eine dritte als stempelförmiges Umformwerkzeug ausgebildete Umformeinheit zum Umformen des dem mit der zweiten Umformeinheit umgeformten Randbereich gegenüberliegenden Randbereichs vorgesehen ist.
